# EUROPÄISCHE PATENTSCHRIFT

(11) **EP 1 128 908 B1**
(45) Veröffentlichungstag und Bekanntmachung des Hinweises auf die Patenterteilung: **30.07.2003**
(21) Anmeldenummer: 99950766.8
(22) Anmeldetag: 21.10.1999
(51) Int. Cl.: B02C 13/28

(54) **HAMMERBRECHER**
HAMMER CRUSHER
CONCASSEUR A MARTEAUX ARTICULES

(30) Priorität: 23.10.1998 DE 19848866
(43) Veröffentlichungstag der Anmeldung: 05.09.2001
(73) Patentinhaber: ThyssenKrupp Fördertechnik GmbH, 45143 Essen (DE)
(72) Erfinder: MECKLENFELD, Hermann, D-59320 Ennigerloh (DE)
(74) Vertreter: John, Ernst, Dipl.-Ing.
(86) Internationale Anmeldenummer: EP9907988
(87) Internationale Veröffentlichungsnummer: WO00024515

(56) Entgegenhaltungen:
- FR-A- 1 199 926
- FR-A- 1 264 941
- FR-A- 2 269 375

## Beschreibung

Die Erfindung betrifft einen Hammerbrecher, dessen mindestens einer Rotor durch mindestens eine Schlägerscheibe gebildet ist, auf der - über deren Umfang regelmäßig verteilt - Schlaghämmer angeordnet sind, wobei jeder Schlaghammer um einen Haltebolzen innerhalb eines Schwingraumes frei drehbar ist.

Die Hammerbrecher können mehrere Rotoren aufweisen und auf jedem Rotor können mehrere Schlägerscheiben hintereinander angeordnet sein.

Unter Hammerbrechern der vorgenannten Art sind insbesondere solche Hammerbrecher zu verstehen, deren Scheibendurchmesser zwischen 1600 und 2400 mm beträgt.

Bei derartigen Hammerbrechern sind in aller Regel auf jeder Schlägerscheibe jeweils sechs Schlaghämmer angeordnet. Wegen des für die Schwingräume der Schlaghämmer benötigten Raumes ist bei diesen Hammerbrechern der Hammerüberstand nur sehr gering. Dies hat zur Folge, daß größere Materialteile nicht eingezogen werden können. Auch ist - abhängig von der jeweils zu brechenden Gesteinsart- die Brechwirkung der bekannten Hammerbrecher sehr gering.

Aus dem Dokument FR-A-1264941 ist bereits ein Hammerbrecher mit jeweils vier über den Umfang jeder Schlägerscheibe regelmäßig verteilten Schlaghämmern bekannt, die jeweils um einen Haltebolzen innerhalb eines Schwingraumes frei drehbar sind. Die Rotor-Achse des bekannten Hammerbrechers weist dabei einen Querschnitt in Form eines Quadrats auf, dessen Flächen jeweils den Schwingräumen der Schlaghämmer zugewandt sind. Diese Schwingräume sind jedoch durch Stege oder Seitenwände voneinander getrennt, so daß sie lediglich verhältnismäßig kurze Schlaghämmer mit einem entsprechend kleinen Hammerüberstand aufnehmen können.

Ferner beschreibt das Dokument DE-C2-2713177 einen Hammerbrecher mit fünf Schlaghämmern. Letztere sind jedoch nicht innerhalb jeweils eines eigenen Schwingraums angeordnet, so daß sich keine gezielte Zerkleinerungswirkung und Materialführung unter Mitwirkung des jeweils zugehörigen Schwingraums erzielen läßt.

Der Erfindung liegt die Aufgabe zugrunde, einen Hammerbrecher derart auszubilden, daß er die vorgenannten Nachteile des Standes der Technik nicht aufweist.

Die Aufgabe wird durch einen Hammerbrecher mit den Merkmalen des Patentanspruchs gelöst mit der Folge, daß die Differenz zwischen dem Durchmesser des Rotors und dem Durchmesser der Schlägerscheiben - und damit der Hammerüberstand - möglichst groß gewählt werden kann und daß die Schwingräume für die Schlaghämmer einen möglichst geringen Abstand voneinander aufweisen können.

Der große Hammerüberstand ermöglicht es, den Querschnitt der Schlaghämmer wesentlich größer auszuführen, als es bei den bekannten Hammerbrechern möglich ist. Durch das sich dadurch ergebende hohe Massenträgheitsmoment um die jeweilige Achse der betreffenden Haltebolzen wird die Brechwirkung der einzelnen Schlaghämmer wesentlich erhöht. Darüber hinaus werden von den Schlaghämmern auch größere Gesteinsstücke besser zerkleinert, beispielsweise werden von großen Gesteinsbrocken wesentlich größere Teile abgeschlagen, als es mit den bekannten Hammerbrechern möglich war. Die vorgenannten Verbesserungen bei dem erfindungsgemäßen Hammerbrecher führen zu einem wesentlich höheren Materialdurchsatz gegenüber den bekannten Hammerbrechern.

Durch die Ausbildung der Achse des Rotors mit einem fünfeckigen Querschnitt - wobei die Flächen des Fünfecks der Achse den Schwingräumen der Schlaghämmer zugewandt sind - erhält die Rotor-Achse ein optimales Flächenträgheitsmoment.

Im folgenden wird die Erfindung anhand eines Ausführungsbeispiels in Verbindung mit der Zeichnung näher erläutert.

In der Zeichnung, ist ein Rotor I eines Hammerbrechers dargestellt, an dessen hintereinander angeordneten Schlägerscheiben 2 über deren Umfang regelmäßig verteilt jeweils fünf Schlaghämmer 3 angelenkt sind. Jeder Schlaghammer 3 ist um einen Haltebolzen 4 innerhalb eines Schwingraumes 5, der geringfügig größer als der Schwingkreis 6 der Schlaghämmer 3 ist, frei drehbar.

Die Differenz zwischen dem Durchmesser DR des Rotors 1 und dem Durchmesser DS der Schlägerscheiben 2 ist möglichst groß gewählt, so daß sich ein verhältnismäßig großer Hammerüberstand HÜ ergibt. Dies wird einerseits dadurch erreicht, daß die Schwingräume 5 einen möglichst geringen Abstand voneinander aufweisen, während andererseits der Durchmesser DS der Schlägerscheiben 2 nur um ein solches Maß größer ist als der Durchmesser DT des Teilkreises 7, auf dem die Haltebolzen 4 für die Schlaghämmer 3 angeordnet sind, damit die Haltebolzen 4 in den Schlägerscheiben 2 ausreichend sicher gehalten sind.

Die Achse 8 des Rotors 1 weist einen fünfeckigen Querschnitt auf, wobei die Flächen des Fünfecks jeweils den Schwingräumen 5 zugewandt sind.

## Patentansprüche

1. Hammerbrecher, dessen mindestens einer Rotor (1) durch mindestens eine Schlägerscheibe (2) gebildet ist, auf der - über deren Umfang regelmäßig verteilt - Schlaghämmer (3) angeordnet sind, wobei jeder Schlaghammer (3) um einen Haltebolzen (4) innerhalb eines Schwingraumes (5) frei drehbar ist, **dadurch gekennzeichnet,**
- **daß** auf jeder Schlägerscheibe (2) jeweils fünf Schlaghämmer (3) angeordnet sind;
- **daß** die Achse (8) des Rotors (1) einen fünfeckigen Querschnitt aufweist;
- und **daß** bei der Achse (8) des Rotors (1) die Flächen des Fünfecks jeweils den Schwingräumen (5) der Schlaghämmer (3) zugewandt sind,
wobei die Haltebolzen (4) derart angeordnet sind, daß sie in den Schlägerscheiben (2) ausreichend sicher gehalten sind.

## Claims

1. Hammer crusher with at least one rotor (1) formed by at least one beater disc (2), on which percussion hammers (3) are disposed - distributed at regular intervals over its periphery -, each percussion hammer (3) being freely rotatable around a retainer bolt (4) within a swing area (5), **characterised in that**
· five percussion hammers (3) are respectively disposed on each beater disc (2);
· that the axis point (8) of the rotor (1) has a pentagonal cross-section;
· and that at the axis point (8) of the rotor (1) the faces of the pentagon are respectively arranged to face the swing areas (5) of the percussion hammers (3),
wherein the retainer bolts (4) are disposed in such a way that they are held sufficiently securely in the beater discs (2).

## Revendications

1. Concasseur à marteaux, dont le au moins un rotor (1) est formé par au moins un disque de percussion (2), sur lequel sont agencés - uniformément répartis sur le pourtour de celui-ci - des marteaux de percussion (3), chaque marteau de percussion (3) pouvant être entraîné librement en rotation autour d'une broche de support (4) à l'intérieur d'un espace d'oscillation (5), **caractérisé**
- **en ce que** sur chaque disque de percussion (2) sont agencés cinq marteaux de percussion (3) ;
- **en ce que** l'axe (8) du rotor (1) a une section pentagonale ;
- **en ce que** les faces du pentagone sur l'axe (8) du rotor (1) sont orientées chacune vers les espaces d'oscillation (5) des marteaux de percussion (3),
les broches de support (4) étant disposées de telle sorte qu'elles sont maintenues de manière suffisamment sûre dans les disques de percussion (2).
